# EUROPÄISCHE PATENTSCHRIFT

(11) **EP 0 159 295 B1**
(45) Veröffentlichungstag und Bekanntmachung des Hinweises auf die Patenterteilung: **15.03.1989**
(21) Anmeldenummer: 85810163.7
(22) Anmeldetag: 12.04.1985
(51) Int. Cl.: B41M 5/12, B41M 5/26, C07D 239/91, C07D 401/14, C07D 403/14

(54) **Chromogene Bis-Chinazolinverbindungen, Verfahren zu ihrer Herstellung und ihre Verwendung als Farbbildner in druckempfindlichen oder wärmeempfindlichen Aufzeichnungsmaterialien**
Chromogene bis-quinazoline compounds, process for their preparation and their use as a dye precursor in pressure-sensitive or heat-sensitive registration materials
Composés bis-quinazoliniques chromogènes, procédé pour leur préparation et leur utilisation comme précurseur de colorant dans des matériaux d'enregistrement sensibles à la pression ou à la chaleur

(30) Priorität: 18.04.1984 CH 1950/84
(43) Veröffentlichungstag der Anmeldung: 23.10.1985
(73) Patentinhaber: CIBA-GEIGY AG, 4002 Basel (CH)
(72) Erfinder: Zink, Rudolf, CH-4106 Therwil (CH); Fletcher, Ian John, Dr., CH-4312 Magden (CH)

(56) Entgegenhaltungen:
- EP-A- 0 033 716

## Beschreibung

Die vorliegende Erfindung betrifft chromogene Bis-Chinazolinverbindungen, Verfahren zu ihrer Herstellung und ihre Verwendung als Farbbildner in druckempfindlichen oder wärmeempfindlichen Aufzeichnungsmaterialien.

Aus der EP-A-33716 sind chromogene Mono-Chinazolinverbindungen bekannt, die in 2-Stellung durch eine 4-Aminophenylgruppe und in 4-Stellung durch eine Aryloxygruppe substituiert sind.

Die Bis-Chinazolinverbindungen entsprechen der allgemeinen Formel worin der Ring A unsubstituiert oder durch Cyano, Nitro, Halogen, Niederalkyl, Phenyl, Benzyl, Niederalkoxy oder Niederalkoxycarbonyl substituiert sein kann,
Q einen gegebenenfalls durch Halogenatome substituierten oder durch Sauerstoffatome unterbrochenen aliphatischen Rest mit einem Molekulargewicht von 28 bis 450 oder einen cycloaliphatischen oder araliphatischen Rest mit höchstens 10 Kohlenstoffatomen und
Y den Rest der Formel bedeuten, wobei
X, und X₂, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Cycloalkyl, Phenyl, Benzyl oder durch Halogen, Nitro, Cyano, Niederalkyl, Niederalkoxy oder Niederalkoxycarbonyl substituiertes Phenyl oder Benzyl oder X, und X₂ zusammen mit dem sie verbindenden Stickstoffatom einen fünf- oder sechsgliedrigen, vorzugsweise gesättigten, heterocyclischen Rest,
X₃ Wasserstoff, Halogen, Niederalkyl, Niederalkoxy oder Niederalkoxycarbonyl und
Z Wasserstoff oder unsubstituiertes oder durch Halogen, Cyano oder Niederalkoxy substituiertes Alkyl mit höchstens 8 Kohlenstoffatomen, Cycloalkyl oder Benzyl bedeuten und wobei der Ring B unsubstituiert oder durch Cyano, Halogen, Niederalkyl z. B. Methyl, Niederalkoxy wie Methoxy, C,-C₄-Acylamino oder Phenyl substituiert sein kann und der Ring D einen hydrierten fünf- oder sechsgliedrigen Stickstoffheterocyclus darstellt, der gegebenenfalls als Ringglied ein weiteres Heteroatom z. B. Sauerstoff, Schwefel oder Stickstoff aufweist und unsubstituiert oder durch Halogen, Cyano, Hydroxyl, Niederalkyl, Niederalkoxy, C₅-C₆-Cycloalkyl, Benzyl oder C₃-C₆-Alkylen einfach oder je nach Substituenten mehrfach C-substituiert ist.

Niederalkyl und Niederalkoxy stellen bei der Definition der Reste der Bis-Chinazolinverbindungen solche Gruppen oder Gruppenbestandteile dar, die 1 bis 5, vorzugsweise 1 bis 3 Kohlenstoffatome aufweisen, wie z. B. Methyl, Ethyl, n-Propyl, Isopropyl, n-Butyl, sek.Butyl, tert.Butyl oder Amyl bzw. Methoxy, Ethoxy, Isopropoxy oder tert.Butoxy.

Q stellt in. der Bedeutung eines aliphatischen Restes insbesondere eine Alkylengruppe dar, die gegebenenfalls durch Halogenatome, besonders Chlor, substituiert ist. Die Alkylengruppe kann 2 bis 8 Kohlenstoffatome enthalten und geradkettig oder verzweigt sein. Die Alkylengruppe weist vorzugsweise 2 bis 5 Kohlenstoffatome auf. Es handelt sich beispielsweise um die

Der aliphatische Kohlenwasserstoffrest kann durch Sauerstoffatome unterbrochen sein und somit den Rest eines Polyalkylenglykols, wie z. B. Polyäthylenglykols, Polypropylenglykols oder Polybutylenglykols darstellen. Dabei bedeutet Q vorteilhafterweise den Rest der Formel worin m 1 bis 9, besonders 1 bis 3 und s 1 bis 5, vorzugsweise 1 oder 2 sind.

Als cycloaliphatischer Rest bedeutet Q z. B. die 1,2-Cyclopentylengruppe, die 1,2-Cyclohexylengruppe, die 1,3-Cyclohexylengruppe, die 1,4-Cyclohexylengruppe oder

Diese cycloaliphatischen Reste können eine oder zwei Methylgruppen aufweisen.

Als araliphatischer Rest kann Q beispielsweise darstellen.

Vorzugsweise bedeutet Q den aliphatischen oder cycloaliphatischen Rest, insbesondere Alkylen mit 2 bis 4 Kohlenstoffatomen und vor allem Ethylen.

Der Ring A ist vorzugsweise nicht weiter substituiert. Falls er Substituenten aufweist, ist er in erster Linie durch Halogen, Niederalkyl oder Niederalkoxy z. B. durch Chlor, Methyl, Isopropyl, tert.Butyl oder Methoxy weitersubstituiert. Pro Benzolring können vorteilhafterweise 1 oder 2 Substituenten vorhanden sein.

Stellen die Substituenten X, und X₂ Alkylgruppen dar, so können sie geradkettig oder verzweigt sein. Beispiele für solche Alkylreste sind Methyl, Ethyl, n-Propyl, Isopropyl, n-Butyl, sek.Butyl, Amyl, n-Hexyl, 2-Ethyl-hexyl, n-Octyl, Isooctyl oder n-Dodecyl.

Sind die Alkylreste in X, und X₂ substituiert, so handelt es sich vor allem um Cyanoalkyl, Halogenalkyl, Hydroxyalkyl oder Alkoxyalkyl, wobei die Alkylteile vorzugsweise 2 bis 4 Kohlenstoffatome aufweisen, wie z. B. β-Cyanoethyl, β-Chloroethyl, β-Hydroxyethyl, β-Methoxyethyl oder β-Ethoxyethyl.

Beispiele für Cycloalkyl in der Bedeutung von X₁ und X₂ sind Cyclopentyl oder vorzugsweise Cyclohexyl. Die Cycloalkylreste können einen oder mehrere C,-C₄₋Alkylreste, vorzugsweise Methylgruppen, enthalten. Vorzugsweise weisen sie insgesamt 5 bis 10 Kohlenstoffatome auf.

Bevorzugte Substituenten in der Benzyl- und Phenylgruppe von X₁ und X₂ sind z. B. Halogene, Cyano, Methyl, Methoxy oder Carbomethoxy. Beispiele für derartige araliphatische bzw. aromatische Reste sind Methylbenzyl, Chlorbenzyl, Cyanophenyl, Tolyl, Xylyl, Chlorphenyl, Methoxyphenyl oder Carbomethoxyphenyl.

Wenn X₁ und X₂ zusammen mit dem gemeinsamen Stickstoffatom einen heterocyclischen Rest darstellen, so ist dieser beispielsweise Pyrrolidino, Piperidino, Pipecolino, Morpholino, Thiomorpholino oder Piperazino, wie z. B. N-Methylpiperazino. Bevorzugte heterocyclische Reste für NX,X₂ sind Pyrrolidino, Piperidino oder Morpholino.

X, und X₂ bedeuten, unabhängig voneinander, vorzugsweise Niederalkyl, Benzyl, Phenyl, Niederalkylphenyl oder Niederalkoxyphenyl. X₃ bedeutet vorzugsweise Wasserstoff, Chlor, Methyl, Methoxy oder Ethoxy.

Der Ring B ist vorzugsweise unsubstituiert. Er kann jedoch vorteilhafterweise eine Methylgruppe aufweisen. Der Ring D ist vorzugsweise sechsgliedrig und vor allem durch 1, 2 oder 3 Methylgruppen C-substituiert.

Z ist vorzugsweise Niederalkyl, Benzyl oder β-Cyanoethyl.

Unter den Bis-Chinazolinverbindungen der Formel (1) sind diejenigen, in denen Y einen Rest der Formel (2a) darstellt, bevorzugt.

Praktisch wichtige chromogene Bis-Chinazolinverbindungen entsprechen der Formel worin Q₁ einen geradkettigen oder verzweigten Alkylenrest mit 2 bis 8, vorzugsweise 2 bis 5 Kohlenstoffatomen oder den Rest ―(CH₂CH₂O)ₘ₁―CH₂CH₂―
Y₁ einen Aminophenylrest der Formel einen 5-lndolinylrest der Formel einen Tetrahydrochinolinylrest der Formel einen Tetrahydrochinolinylrest der Formel oder einen Benzomorpholinorest der Formel bedeuten, wobei
m₁ 1 bis 3
X₄ und X₅, unabhängig voneinander, Niederalkyl, Cyano-Niederalkyl, Benzyl, Phenyl, Niederalkylphenyl oder Niederalkoxyphenyl oder
X₄ und X₅ zusammen mit dem sie verbindenden Stickstoffatom Pyrrolidino, Piperidino oder Morpholino,
X₆ Wasserstoff, Halogen, Niederalkyl oder Niederalkoxy,
Z₁ Wasserstoff. C₁-C8-Alkyl, C₂-C₆-Alkoxyalkyl, β-Cyanoethyl oder Benzyl,
T Wasserstoff, Halogen, Niederalkyl, Niederalkoxy, C₁-C₄-Acylamino, wie z. B. Acetylamino oder Propionylamino, oder Phenyl,
T₁ und T₂ je Wasserstoff, Halogen, Hydroxy, Niederalkyl oder Niederalkoxy und
V₁, V₂, V₃ und V₄ je Wasserstoff, Niederalkyl, C₅-C₆-Cycloalkyl oder Benzyl oder (V₁ und V₂) oder (V₃ und V₄) je zusammen C₃-C₆-Alkylen bedeuten und

der Ring A₁ unsubstituiert oder durch einen oder zwei Substituenten ausgewählt aus Cyano, Halogen, Niederalkyl, Phenyl und Niederalkoxy substituiert sein kann.

Unter den Bis-Chinazolinverbindungen der Formel (3) sind diejenigen, in denen Y₁ einen Aminophenylrest der Formel (3a) darstellt, bevorzugt. Dabei sind X₄ und X₅ Niederalkyl oder Benzyl. X₆ ist vorzugsweise Wasserstoff. Q₁ ist vorzugsweise Alkylen mit 2 bis 4 Kohlenstoffatomen und insbesondere Ethylen oder Propylen. Q₁ ist bevorzugt auch ―CH₂CH₂―O―CH₂CH₂― oder der Cyclohexylenrest. Der Ring A₁ ist vorzugsweise unsubstituiert.

Bei den Bis-Chinazolinverbindungen der Formel (3), in der Y₁ einen Rest der Formel (3b), (3c), (3d) oder (3e) darstellt, ist der N-Substituent Z₁ insbesondere Benzyl, β-Cyanoethyl oder Alkyl mit 1 bis 8 Kohlenstoffatomen, z. B. n-Octyi, n-Butyl, Isopropyl oder vor allem Methyl oder Ethyl.

Dabei ist
Y₁ in erster Linie der Tetrahydrochinolinrest der Formel (3d).
T ist vorzugsweise Wasserstoff oder Methyl.
T₁ ist vorzugsweise Wasserstoff, Methyl, Hydroxyl oder Chlor.
T₂ ist vorzugsweise Wasserstoff, Methyl oder Ethyl.
V₁ und V₂ bedeuten vorzugsweise Wasserstoff oder Methyl.
V₃ und V₄ bedeuten vorzugsweise jeweils Niederalkyl und insbesondere jeweils Methyl.

Bedeuten (V₁ und V₂) oder (V₃ und V₄) zusammen Alkylen, so weisen sie mit Vorteil 4 oder 5 Kohlenstoffatome auf und bilden mit dem sie verbindenden Kohlenstoffatomen einen Cyclopentan- oder Cyclohexanring.

Von grossem Interesse sind Bis-Chinazolinverbindungen der Formel oder vor allem Bis-Chinazolinverbindungen der Formel worin
Q₂ geradkettiges oder verzweigtes Alkylen mit 2 bis 4 Kohlenstoffatomen,
X₇ und Xₑ Niederalkyl oder Benzyl oder ―NX₇X₈ Piperidino,
Xg Wasserstoff, Methyl, Methoxy oder Ethoxy,
Z₂ Alkyl mit 1 bis 8 Kohlenstoffatomen, β-Cyanoethyl oder Benzyl,
T₃, V₅ und V₆ je Niederalkyl, insbesondere Methyl oder Ethyl,
T₄ Wasserstoff oder Methyl und
W Halogen, Methyl, Methoxy oder besonders Wasserstoff bedeuten.

Im Vordergrund des Interesses stehen Bis-Chinazolinverbindungen der Formel (5), in der Q₂ C₂-C₄-Alkylen, vorzugsweise Propylen oder vor allem Ethylen bedeutet oder auch ―CH₂CH₂―O―CH₂―CH₂― darstellt. X₇ und X₈ sind vorzugsweise Benzyl oder vor allem Niederalkyl. W und T₄ sind vorzugsweise Wasserstoff.

Halogen in Verbindungen mit den vorstehenden Substituenten in Formeln (1) bis (5) bedeutet beispielsweise Fluor, Brom oder vorzugsweise Chlor.

Die erfindungsgemässen Bis-Chinazolinverbindungen der Formel (1) werden dadurch hergestellt, dass man 1 Mol einer Diolverbindung der Formel worin Q die angegebene Bedeutung hat,
mit 2 Mol einer 4-Halogenchinazolinverbindung der Formel worin A und Y die angegebene Bedeutung haben und Hal Halogen, wie z. B. Brom, Fluor oder vorzugsweise Chlor bedeutet, umsetzt.

Die Umsetzung der Verbindung der Formel (6) mit der Verbindung der Formel (7) erfolgt zweckmässig in Anwesenheit eines säurebindenden Mittels, wie z. B. eines Alkalimetallhydroxides, Alkalimetallcarbonates, einer tertiären Stickstoffbase, wie z. B. Pyridin oder Trialkylaminen, und vorzugsweise in Gegenwart auch eines quaternären Ammoniumsalzes, wie z. B. Tetrabutylammoniumbromides, gegebenenfalls in einem organischen Lösungsmittel oder in einem wässerig-organischen zweiphasigen Medium und bei Rückflusstemperatur.

Als Lösungsmittel kommen beispielsweise cycloaliphatische oder aromatische Kohlenwasserstoffe, wie z. B. Cyclohexan, Benzol, Toluol oder Xylol ; Chlorkohlenwasserstoffe, wie z. B. Chloroform, Ethylenchlorid oder Chlorbenzole insbesondere Dichlorbenzol ; Ether, wie z. B. Diethylether oder Glykoldimethylether; cyclische Ether, wie z. B. Dioxan oder Tetrahydrofuran ; sowie Dimethylformamid, Diethylformamid, Dimethylsulfoxid oder Acetonitril in Betracht.

Diolverbindungen der Formel (6), die als Ausgangsstoffe für die Umsetzung mit den Chinazolinverbindungen der Formel (7) eingesetzt werden können, entsprechen vorzugsweise der Formel worin
Q' Alkylen mit 2 bis 8 Kohlenstoffatomen, Cyclohexylen, bedeutet oder
   der Formel worin
n 1 bis 10 und insbesondere 1 bis 4 ist.

Als Beispiele für als Ausgangsstoffe der Formel (6) dienende Diole seien genannt :

Ethylenglykol, Propylenglykol (1,2) oder (1,3), Butylenglykol (1,3), (1,4) oder (2,3), 2-Methyl-propandiol (1,3), 3-Chlor-propandiol (1,2), 2,2-Dimethyl-1,3-proandiol, Neopentylglykol, Pinakon, Pentandiol (1,5), 3-Methyl-pentandiol (1,5), 2-Methyl-pentandiol (2,4), Hexandiol (1,6) oder (2,5), Octandiol (1,8), Cyclohexandiol (1,2), (1,3) oder (1,4), Cyclohexan-1,4-dimethanol, Diethylenglykol, Triethylenglykol, Tetraethylenglykol, Dipropylenglykol, Dibutylenglykol, 4-Hydroxybenzylalkohol, 4-Hydroxy-phenylethanol oder 4-Hydroxyphenoxyethanol.

Die Ausgangsstoffe der Formel (7) können dadurch hergestellt werden, dass man beispielsweise ein 2-Amino-benzoesäureamid der Formel mit einem Aldehyd der Formel zu einer 1,2,3,4-Tetrahydro-Chinazolon(4)-Verbindung der Formel umsetzt, diese zu einer Verbindung der Formel oxidiert, sodann die Hydroxylgruppe am heterocyclischen Ring des Chinazolinsystems durch ein Halogenatom, z. B. mittels Phosphoroxichlorid in Dichlorbenzol oder Thionylchlorid in Dimethylformamid unter Bildung des Ausgangsstoffes der Formel (7) ersetzt. Die erhaltene 4-Halogenchinazolinverbindung kann, ohne isoliert zu werden, weiterverwendet werden.

Die Oxidation der Umsetzungsprodukte der Formel (12) zu den 4-Chinazolon-verbindungen der Formel (13) erfolgt mit Oxidationsmitteln. Geeignete Oxidationsmittel sind z. B. Chromate, Bichromate, Chlorate, Chlorite, Peroxide, z. B. Wasserstoffperoxid, Mangandioxid, Bleidioxid, molekularer Sauerstoff, Luft, Perborate, Permanganate, Nitrite, Chlor, Brom und vor allem Chloranil oder Bisulfite.

Die besten Ergebnisse in Bezug auf Ausbeute und Reinheit der erhaltenen 4-Chinazolon-verbindungen erzielt man mit Chloranil als bevorzugtes Oxidationsmittel. Oekologische Vorteile bietet die Oxidation mit Natriumbisulfit. Auf analoge Weise wie in Synthesis 1981, (1), 35 beschrieben, erhält man unter Verwendung dieses Oxidationsmittels Chinazolonverbindungen der Formel (13) in guter Reinheit und Ausbeute.

4-Halogenchinazolinverbindungen der Formel (7) und 4-Chinazolonverbindungen der Formel (13) und deren Herstellung werden z. B. in der europäischen Patentveröffentlichung Nr. 33716 beschrieben.

Die Bis-Chinazoline der Formeln (1) bis (5) sind normalerweise farblos oder höchstens schwach gefärbt. Wenn diese Farbbildner mit einem vorzugsweise sauren Entwickler, d. h. einem Elektronenakzeptor, in Kontakt gebracht werden, so ergeben sie intensive gelbe oder orange Farbtöne, die ausgezeichnet lichtecht und vor allem sublimationsecht sind. Sie sind deshalb auch sehr wertwoll im Gemisch mit einem oder mehreren anderen bekannten Farbbildnern, z. B. 3,3-(Bis-aminophenyl)-phthaliden, 3-Indolyl-3-amino-phenyl-azaphthaliden, 3,3-(Bis-indolyl-)-phthaliden, 3-Aminofluoranen, 2,6-Diaminofluoranen, Leukoauraminen, Spiropyranen, Spirodipyranen, Chromenoindolen, Phenoxazinen, Phenothiazinen, Monochinazolinen, Carbazolylmethanen oder weiteren Triarylmethanleukofarbstoffen, um blaue, graue oder schwarze Färbungen zu ergeben.

Die Bis-Chinazoline der Formeln (1) bis (5) zeigen sowohl auf phenolischen Unterlagen, wie auch besonders auf aktivierten Tonen, eine ausgezeichnete Farbintensität, Sublimations- und Lichtechtheit. Sie eignen sich vor allem als sich schnell entwickelnde Farbbildner für die Verwendung in einem wärmeempfindlichen oder insbesondere druckempfindlichen Aufzeichnungsmaterial, das sowohl Kopierals auch Registriermaterial sein kann.

Sie zeichnen sich dadurch aus, dass sie in den Kapselölen hervorragend löslich sind.

Ein druckempfindliches Material besteht beispielsweise aus mindestens einem Paar von Blättern, die mindestens einen Farbbildner der Formeln (1) bis (5) gelöst in einem organischen Lösungsmittel und einen Elektronenakzeptor als Entwickler enthalten.

Typische Beispiele für solche Entwickler sind Aktivton-Substanzen, wie Attapulgus-Ton, Säureton, Bentonit, Montmorillonit, aktivierter Ton, wie z. B. säureaktiviertes Bentonit oder Montmorillonit, ferner Zeolith, Halloysit, Siliciumdioxyd, Aluminiumoxid, Aluminiumsulfat, Aluminiumphosphat, Zinkchlorid, Zinknitrat, aktiviertes Kaolin oder irgendein beliebiger Ton. Weitere Entwickler sind sauer reagierende, organische Verbindungen, wie z. B. gegebenenfalls ringsubstituierte Phenole, Salicylsäure oder Salicylsäureester und deren Metallsalze, ferner ein sauer reagierendes, polymeres Material, wie z. B. ein phenolisches Polymerisat, ein Alkylphenolacetylenharz, ein Maleinsäure-Kolophonium-Harz, oder ein teilweise oder vollständig hydrolysiertes Polymerisat von Maleinsäureanhydrid mit Styrol, Ethylen oder Vinylmethylether, oder Carboxypolymethylen. Es können auch Mischungen der genannten polymeren Verbindungen eingesetzt werden. Besonders bevorzugte Entwickler sind Säuretone, Zinksalicylate oder die Kondensationsprodukte von p-substituierten Phenolen mit Foramldehyd. Die letzteren können auch Zink enthalten.

Die Entwickler können zusätzlich auch mit anderen, an sich unreaktiven oder wenig reaktiven Pigmenten oder weiteren Hilfsstoffen wie Kieselgel oder UV-Adsorbern, wie z. B. 2-(2-Hydroxyphenyl-) benzotriazolen gemischt eingesetzt werden. Beispiele für solche Pigmente sind : Talk, Titandioxid, Zinkoxid, Kreide, Tone wie Kaolin, sowie organische Pigmente, z. B. Harstoff-Formaldehyd Kondensate (BET-Oberfläche 2-75 m²/g) oder Melamin-Formaldehyd-Kondensationsprodukte.

Der Farbbildner liefert an den Punkten, an denen er mit dem Elektronenakzeptor in Kontakt kommt, eine gefärbte Markierung. Um eine frühzeitige Aktivierung der in dem druckempfindlichen Aufzeichnungsmaterial vorhandenen Farbbildner zu verhindern, werden diese in der Regel von dem Elektronenakzeptor getrennt. Dies kann zweckmässig erzielt werden, indem man die Farbbildner in schaum-, schwamm- oder bienenwabenartigen Strukturen einarbeitet. Vorzugsweise sind die Farbbildner in Mikrokapseln eingeschlossen, die sich in der Regel durch Druck zerbrechen lassen.

Beim Zerbrechen der Kapseln durch Druck, beispielsweise mittels eines Bleistiftes, wird die Farbbildnerlösung auf ein benachbartes, mit einem Elektronenakzeptor beschichtetes Blatt übertragen, wodurch eine farbige Stelle erzeugt wird. Die Farbe resultiert aus dem dabei gebildeten Farbstoff, der im sichtbaren Bereich des elektromagnetischen Spektrums absorbiert.

Die Farbbildner werden vorzugsweise in Form von Lösungen in organischen Lösungsmitteln eingekapselt. Beispiele für geeignete Lösungsmittel sind vorzugsweise nichtflüchtige Lösungsmittel, z, B. polyhalogeniertes Paraffin oder Diphenyl, wie Chlorparaffin, Monochlordiphenyl oder Trichlordiphenyl, ferner Tricresylphosphat, Di-n-butylphthalat, Di-octylphthalat, Trichlorbenzol, Trichlorethylphosphat, aromatische Ether, wie Benzylphenylether, Kohlenwasserstofföle, wie Paraffin oder Kerosin, z. B. mit Isopropyl, Isobutyl, sekt.-Butyl oder tert.-Butyl alkylierte Derivate von Diphenyl, Naphthalin oder Terphenyl, Dibenzyltoluol, partiell hydriertes Terphenyl, benzylierte Xylole, mono- bis tetramethylierte Diphenylalkane oder weitere chlorierte oder hydrierte, kondensierte, aromatische Kohlenwasserstoffe. Oft werden Mischungen verschiedener Lösungsmittel, insbesondere Mischungen aus Paraffinölen oder Kerosin und Diisopropyinaphthaiin oder partiell hydriertem Terphenyl, eingesetzt, um eine optimale Löslichkeit für die Farbbildung, eine rasche und intensive Färbung und eine für die Mikroverkapselung günstige Viskosität zu erreichen.

Die Kapselwände können durch Koazervationskräfte gleichmässig um die Tröpfchen der Farbbildnerlösung herum gebildet werden, wobei das Einkapselungsmaterial z. B. aus Gelatine und Gummi arabicum bestehen kann, wie dies z. B. in der US-Patentschrift 2 800 457 beschrieben ist. Die Kapseln können vorzugsweise auch aus einem Aminoplast oder modifizierten Aminoplasten durch Polykondensation gebildet werden, wie es in den britischen Patentschriften 989, 264, 1 156 725, 1 301 052 und 1 355 124 beschrieben ist. Ebenfalls geeignet sind Mikrokapseln, welche durch Grenzflächenpolymerisation gebildet werden, wie z. B. Kapseln aus Polyester, Polycarbonat, Polysulfonamid, Polysulfonat, besonders aber aus Polyamid oder Polyurethan.

Die Farbbildner der Formeln (1) bis (5) enthaltenden Mikrokapseln können zur Herstellung von druckempfindlichen Kopiermaterialien der verschiedensten bekannten Arten verwendet werden. Die verschiedenen Systeme unterscheiden sich im wesentlichen voneinander durch die Anordnung der Kapseln, der Farbreaktanten und durch das Trägermaterial.

Bevorzugt wird eine Anordnung, bei der der eingekapselte Farbbildner in Form einer Schicht auf der Rückseite eines Uebertragungsblattes und der Elektronenakzeptor in Form einer Schicht auf der Vorderseite eines Empfangsblattes vorhanden sind.

Eine andere Anordnung der Bestandteile besteht darin, dass die den Farbbildner enthaltenden Mikrokapseln und der Entwickler in oder auf dem gleichen Blatt in Form einer oder mehrerer Einzelschichten oder in der Papierpulpe vorliegen.

Die Kapseln werden vorzugsweise mittels eines geeigneten Binders auf dem Träger befestigt. Da Papier das bevorzugte Trägermaterial ist, handelt es sich bei diesem Binder hauptsächlich um Papierbeschichtungsmittel, wie Gummi arabicum, Polyvinylalkohol, Hydroxymethylcellulose, Casein, Methylcellulose, Dextrin, Stärke oder Stärkederivate oder Polymerlatices. Letztere sind beispielsweise Butadien-Styrolcopolymerisate oder Acrylhomo- oder copolymere.

Als Papier werden nicht nur normale Papiere aus Cellulosefasern, sondern auch Papiere, in denen die Cellulosefasern (teilweise oder vollständig) durch Fasern aus synthetischen Polymerisaten ersetzt sind, verwendet.

Die Verbindungen der Formeln (1) bis (5) können auch als Farbbildner in einem thermoreaktiven Aufzeichnungsmaterial verwendet werden. Dieses enthält in der Regel mindestens einen Schichtträger, einen Farbbildner, einen Elektronenakzeptor und gegebenenfalls auch ein Bindemittel und/oder Wachs.

Thermoreaktive Aufzeichnungssysteme umfassen z. B. wärmeempfindliche Aufzeichnungs- und Kopiermaterialien und -papiere. Diese Systeme werden beispielsweise zum Aufzeichnen von Informationen, z. B. in elektronischen Rechnern, Ferndruckern, Fernschreibern oder in Aufzeichnungsgeräten und Messinstrumenten, wie z. B. Elektrocardiographen, verwendet. Die Bilderzeugung (Markierung) kann auch manuell mit einer erhitzten Feder erfolgen. Eine weitere Einrichtung der Erzeugung von Markierungen mittels Wärme sind Laserstrahlen.

Das thermoreaktive Aufzeichnungsmaterial kann so aufgebaut sein, dass der Farbbildner in einer Bindemittelschicht gelöst oder dispergiert ist und in einer zweiten Schicht der Entwickler in dem Bindemittel gelöst und dispergiert ist. Eine andere Möglichkeit besteht darin, dass sowohl der Farbbildner als auch der Entwickler in einer Schicht dispergiert sind. Das Bindemittel wird in spezifischen Bezirken mittels Wärme erweicht und an diesen Punkten, an denen Wärme angewendet wird, kommt der Farbbildner mit dem Elektronenakzeptor in Kontakt und es entwickelt sich sofort die erwünschte Farbe.

Als Entwickler eignen sich die gleichen Elektronenakzeptoren, wie sie in druckempfindlichen Papieren verwendet werden. Beispiele für Entwickler sind die bereits erwähnten Tonminerale und besonders Phenolharze, oder auch phenolische Verbindungen, wie sie beispielsweise in der DE-PS 12 51 348 beschrieben sind, z. B. 4-tert.-Butylphenol, 4-Phenylphenol, 4-Hydroxydiphenyläther, a-Naphthol, β-Naphthol, 4-Hydroxy-diphenyl-sulfon, 4-Hydroxybenzoesäure-methylester oder -benzylester, 4-Hydroxyacetophenon, 2,2'-Dihydroxy-diphenyl, 4,4'-Isopropylidendiphenoi, 4,4'-Isopropyliden-bis-(2-methylphenol), 2,2-Methylen-bis-(4-phenylphenol), 4,4'-Bis-(hydroxyphenyl)-valeriansäure, Hydrochinon, Pyrogallol, Phloroglucin, p-, m-, o-Hydroxybenzoesäure, Gallussäure, 1-Hydroxy-2-naphthoesäure, sowie Borsäure und organische, vorzugsweise aliphatische Dicarbonsäuren, wie z. B. Weinsäure, Oxalsäure, Maleinsäure, Zitronensäure, Citraconsäure oder Bernsteinsäure.

Vorzugsweise werden zur Herstellung des thermoreaktiven Aufzeichnungsmaterials schmelzbare, filmbildende Bindemittel verwendet. Diese Bindemittel sind normalerweise wasserlöslich, während die Bis-Chinazoline und der Entwickler in Wasser schwer löslich oder unlöslich sind. Das Bindemittel sollte in der Lage sein, den Farbbildner und den Entwickler bei Raumtemperatur zu dispergieren und zu fixieren.

Bei Einwirkung von Wärme erweicht oder schmilzt das Bindemittel, so dass der Farbbildner mit dem Entwickler in Kontakt kommt und sich eine Farbe bilden kann. Wasserlösliche oder mindestens in Wasser quellbare Bindemittel sind z. B. hydrophile Polymerisate, wie Polyvinylalkohol, Polyacrylsäure, Hydroxyethylcellulose, Methylcellulose, Carboxymethylcellulose, Polyacrylamid, Polyvinylpyrrolidon, Gelatine, Stärke oder veresterte Maisstärke.

Wenn der Farbbildner und der Entwickler in zwei getrennten Schichten vorliegen, können in Wasser unlösliche Bindemittel, d. h. in nicht-polaren oder nur schwach polaren Lösungsmitteln lösliche Bindemittel, wie z. B. Naturkautschuk, synthetischer Kautschuk, chlorierter Kautschuk, Alkydharze, Polystyrol, Styrol/Butadien-Mischpolymerisate, Polymethylacrylate, Ethylcellulose, Nitrocellulose und Polyvinylcarbazol, verwendet werden. Die bevorzugte Anordnung ist jedoch diejenige, bei der der Farbbildner und der Entwickler in einer Schicht in einem wasserlöslichen Bindemittel enthalten sind.

Die thermoreaktiven Schichten können weitere Zusätze enthalten. Zur Verbesserung des Weissgrades, zur Erleichterung des Bedruckens der Papiere und zur Verhinderzung des Festklebens der erhitzten Feder können diese Schichten, z. B. Talk, Titandioxyd, Zinkoxyd, Aluminiumoxyd, Aluminiumhydroxyd, Calciumcarbonat (z. B. Kreide), Tone oder auch organische Pigmente, wie z. B. Harnstoff-Formaldehydpolymerisate, enthalten. Um zu bewirken, dass nur innerhalb eines begrenzten Temperaturbereiches die Farbe gebildet wird, können Substanzen, wie Harnstoff, Thioharnstoff, Diphenylthioharnstoff, Acetamid, Acetanilid, Stearinsäureamid, Phthalsäureanhydrid, Metallstearate, wie z. B. Zinkstearat, Phthalsäurenitril, Dimethylterephthalat oder andere entsprechende, schmelzbare Produkte, welche das gleichzeitige Schmelzen des Farbbildners und des Entwicklers induzieren, zugesetzt werden. Bevorzugt enthalten thermographische Aufzeichnungsmaterialien Wachse, z. B. Carnaubawachs, Montanawachs, Paraffinwachs, Polyethylenwachs, Kondensate höherer Fettsäureamide und Formaldehyd oder Kondensate höherer Fettsäuren und Ethylendiamin.

In den folgenden Beispielen beziehen sich die angegebenen Prozentsätze, wenn nicht anderes angegeben ist, auf das Gewicht.

### Beispiel 1

29,3 g der Chinazolonverbindung der Formel werden in 70 g Xylol (Isomerengemisch, Kp. 138-142 °C) bei 90 °C mit 16 g Phosphoroxychlorid versetzt. Man rührt die Reaktionsmischung 1 Stunde bei dieser Temperatur und erhält eine dunkelrote Lösung der 4-Chlor-2-(4'-diethylaminophenyl)-chinazolinverbindung der Formel

Man lässt die Lösung auf eine Suspension von 3,1 g Ethylenglykol, 100 g Natriumhydroxidlösung (50 %) und 1 g Tetrabutylammoniumbromid zutropfen. Alsdann rührt man die Suspension während einer Stunde unter Rückfluss und versetzt danach bei 90 °C mit 150 ml Wasser. Die Xylolphase wird abgetrennt und mehrmals mit heissem Wasser gewaschen. Man lässt dann die Xylolphase unter Rühren abkühlen und fügt bei 35 °C 100 g Methanol hinzu. Dabei fällt das Produkt kristallin aus, welches bei 15-20 °C abfiltriert, mit Methanol und Wasser gewaschen und getrocknet wird. Man erhält 22 g einer Bis-Chinazolin-Verbindung der Formel mit einem Schmelzpunkt von 189-190 °C ; _{E} : 81 300 bei 438 nm, gemessen in 95 %-iger Essigsäure.

Auf Säureton entwickelt dieser Farbbildner eine intensiv gelbe Farbe mit guter Licht- und hervorragender Sublimierechtheit.

Das Remissionsmaximum dieser Bis-Chinazolin-Verbindung auf Säureton beschichtetes Papier liegt bei 464 nm.

Auf gleiche Weise wie in Beispiel 1 beschrieben, erhält man unter Verwendung der entsprechenden Ausgangsstoffe die in der folgenden Tabelle aufgeführten Bis-Chinazolin-Verbindungen der Formel

### Beispiel 15

17 g der Chinazolonverbindung der Formel werden bei 90 °C in 50 g Toluol suspendiert. Man chloriert durch Zudosieren von 8 g Phosphoroxitrichlorid während 30 Minuten bei 90 °C.

Die rote Reaktionslösung der Verbindung der Formel wird noch 1 Stunde bei 85-90 °C gerührt. Alsdann lässt man die Lösung auf eine Suspension von 1,6 g Ethylenglykol, 30 g Natriumhydroxidlösung (50 %) und 1 g Tetrabutylammoniumbromid zutropfen. Man rührt die Emulsion während 2 Stunden bei 90-95 °C, trennt die Toluolphase, wäscht diese mit Wasser und fällt das Produkt durch Zugabe von 80 g Methanol bei 40 °C kristallin aus. Durch Filtration bei 15 °C, waschen mit Methanol und Trocknen erhält man 10,1 g einer praktisch farblosen Bischinazolin-Verbindung der Formel

Durch Umkristallisation aus Toluol/lsopropylalkohol 7 : 3 erhält man das reine Produkt mit einem Schmelzpunkt von 228-229 °C. Auf Säureton entwickelt dieser Farbbildner eine gelbe Farbe mit guter Lichtechtheit. Der Farbbildner zeichnet sich zudem durch eine hervorragende Sublimierechtheit aus.

### Beispiel 16

### Herstellung eines druckempfindlichen Kopierpapiers

Eine Lösung von 3 g der Bis-Chinazolinverbindung der Formel (21) in 80 g partiell hydriertem Terphenyl und 17 g Kerosin wird auf an sich bekannte Weise mit Gelatine und Gummi arabicum durch Koazervation mikroverkapselt, mit Stärkelösung vermischt und auf ein Blatt Papier gestrichen. Ein zweites Blatt Papier wird auf der Frontseite mit säureaktiviertem Bentonit als Farbentwickler beschichtet. Das erste Blatt und das mit Farbentwickler beschichtete Papier werden mit den Beschichtungen benachbart aufeinandergelegt. Durch Schreiben mit der Hand oder mit der Schreibmaschine auf dem ersten Blatt wird Druck ausgeübt, und es entwickelt sich sofort auf dem mit dem Entwickler beschichteten Blatt eine intensive gelbe Kopie, die ausgezeichnet sublimier- und lichtecht ist.

Entsprechende intensive, sublimier- und lichtechte gelbe Kopien werden auch bei Verwendung jedes der anderen in den Herstellungsbeispielen 2 bis 15 angegebenen Farbbildner der Formel (22) erzielt.

### Beispiel 17

Ersetzt man in Beispiel 16 die Bis-Chinazolinverbindung der Formel (21) durch eine Mischung der folgenden Zusammensetzung
1,4 g 3,3-Bis-(4'-dimethylaminophenyl)-6-dimethylaminophthalid,
1,0 g N-Butylcarbazol-3-yl-bis-(4'-N-methyl-N-phenylaminophenyl-) methan
0,6 g der Bis-Chinazolinverbindung der Formel (21)

und 0,5 g 3,3-Bis-(N-n-octyl-2'-methylindol-3'-yl-) phthalid und verfährt im übrigen wie in Beispiel 16 beschrieben, so erhält man ein druckempfindliches Aufzeichnungsmaterial, welches durch Schreiben mit der Hand oder mit der Schreibmaschine eine intensive und lichtechte schwarze Kopie ergibt.

### Beispiel 18

1 g der Bis-Chinazolinverbindung der Formel (21) wird in 17 g Toluol gelöst. Zu dieser Lösung gibt man unter Rühren 12 g Polyvinylacetat, 8 g Calciumcarbonat und 2 g Titandioxyd. Die erhaltene Suspension wird im Gewichtsverhältnis 1 : 1 mit Toluol verdünnt und mit einem 10 µm Rakel auf ein Blatt Papier gestrichen. Auf dieses Blatt Papier wird ein zweites Blatt Papier gelegt, dessen Unterseite bei einem Auftragsgewicht von 3 g/m² mit einer Mischung bestehend aus 1 Teil eines Amidwachses, 1 Teil eines Stearinwachses und 1 Teil Zinkchlorid beschichtet worden ist. Durch Schreiben mit der Hand oder mit der Schreibmaschine auf dem oberen Blatt wird Druck ausgeübt, und es entwickelt sich sofort auf dem mit den Farbbildner beschichteten Blatt, eine intensive, sublimier- und lichtechte gelbe Farbe.

### Beispiel 19

### Herstellung eines wärmeempfindlichen Aufzeichnungsmaterials

In einer Kugelmühle werden 32 g 4,4'-lsopropylidendiphenol (Bisphenol A), 3,8 g Distearylamid des Ethylendiamins, 39 g Kaolin, 20 g eines zu 88 % hydrolysierten Polyvinylalkohols und 500 ml Wasser gemahlen bis die Teilchengrösse ca. 5 µm beträgt. In einer zweiten Kugelmühle werden 6 g der Verbindung der Formel (21), 3 g eines zu 88 % hydrolysierten Polyvinylalkohols und 60 ml Wasser zu einer Teilchengrösse von ca. 3 µm gemahlen.

Die beiden Dispersionen werden zusammengegeben und mit einem Trockenauftragsgewicht von 5,5 g/m² auf ein Papier gestrichen. Durch Berührung des Papiers mit einem erhitzten Kugelschreiber wird eine intensive gelbe Farbe erhalten, die eine ausgezeichnete Sublimier- und Lichtechtheit hat.

Intensive und lichtechte gelbe Farben können auch bei Verwendung jeder der anderen in den Herstellungsbeispielen 2 bis 15 angegebenen Farbbildner der Formel (22) erhalten werden.

### Beispiel 20

In einer Kugelmühle werden 2,7 g der Bis-Chinazolinverbindung der Formel (21), 24 g N-Phenyl-N'-(1-hydroxy-2,2,2-trichloroethyl)-harnstoff, 16 g Stearinsäureamid, 59 g eines zu 88 % hydrolysierten Polyvinylalkohols und 58 ml Wasser gemahlen bis die Teilchengrösse 2-5 µrn beträgt. Diese Suspension wird bei einem Trockenauftragsgewicht von 5,5 g/m² auf ein Blatt Papier gestrichen. Durch Berührung des Papiers mit einem erhitzten Kugelschreiber wird eine intensive, sublimier- und lichtechte gelbe Farbe erhalten.

## Patentansprüche

1. Chromogene Bis-Chinazolinverbindungen der Formel worin der Ring A unsubstituiert oder durch Cyano, Nitro, Halogen, Niederalkyl, Phenyl, Benzyl, Niederalkoxy oder Niederalkoxycarbonyl substituiert ist,
Q einen gegebenenfalls durch Halogenatome substituierten oder durch Sauerstoffatome unterbrochenen aliphatischen Rest mit einem Molekulargewicht von 28 bis 450 oder einen cycloaliphatischen oder araliphatischen Rest mit höchsten 10 Kohlenstoffatomen und
Y den Rest der Formel der Formel bedeuten, worin
X, und X₂, unabhängig voneinander, je Wasserstoff, unsubstituiertes oder durch Halogen, Hydroxy, Cyano oder Niederalkoxy substituiertes Alkyl mit höchstens 12 Kohlenstoffatomen, Cycloalkyl, Phenyl, Benzyl oder durch Halogen, Nitro, Cyano, Niederalkyl, Niederalkoxy oder Niederalkoxycarbonyl substituiertes Phenyl oder Benzyl oder X, und X₂ zusammen mit dem sie verbindenden Stickstoffatom einen fünf- oder sechsgliedrigen heterocyclischen Rest,
X₃ Wasserstoff, Halogen, Niederalkyl, Niederalkoxy oder Niederalkoxycarbonyl und
Z Wasserstoff oder unsubstituiertes oder durch Halogen, Cyano oder Niederalkoxy substituiertes Alkyl mit höchstens 8 Kohlenstoffatomen, Cycloalkyl oder Benzyl bedeuten und worin der Ring B unsubstituiert oder durch Cyano, Halogen, Niederalkyl, Niederalkoxy, C,-C₄-Acylamino oder Phenyl substituiert ist und der Ring D einen hydrierten fünf- oder sechsgliedrigen Stickstoffheterocyclus darstellt, der gegebenenfalls als Ringglied ein weiteres Heteroatom aufweist und unsubstituiert oder durch Halogen, Cyano, Hydroxyl, Niederalkyl, Niederalkoxy, C₅-C₆-Cycloalkyl, Benzyl oder C₃-Cₛ-Alkylen einfach oder je nach Substituenten mehrfach C-substituiert ist.

2. Bis-Chinazolinverbindungen gemäss Anspruch 1, dadurch gekennzeichnet, dass in Formel (1) Y den Rest der Formel (2a) bedeutet.

3. Bis-Chinazolinverbindungen gemäss Anspruch 2, dadurch gekennzeichnet, dass in Formel (2a) X₁ und X₂, unabhängig voneinander, je Niederalkyl, Benzyl, Phenyl, Niederalkylphenyl oder Niederalkoxyphenyl bedeuten.

4. Bis-Chinazolinverbindungen gemäss Anspruch 1, dadurch gekennzeichnet, dass in Formel (1) Y den Rest der Formel (2b) bedeutet, worin Z Niederalkyl, Benzyl oder β-Cyanoethyl bedeutet.

5. Bis-Chinazolinverbindungen gemäss einem der Ansprüche 1 und 4, dadurch gekennzeichnet, dass in Formel (1) Y den Rest der Formel (2b) bedeutet, worin der Ring D sechsgliedrig ist.

6. Bis-Chinazolinverbindungen gemäss einem der Ansprüche 1 bis 5, dadurch gekennzeichnet, dass in Formel (1) Q den aliphatischen oder cycloaliphatischen Rest, insbesondere C₂-C₄-Alkylen bedeutet.

7. Bis-Chinazolinverbindungen gemäss Anspruch 1, dadurch gekennzeichnet, dass sie der Formel entsprechen,
worin Q₁ einen geradkettigen oder verzweigten Alkylenrest mit 2 bis 8, vorzugsweise 2 bis 5 Kohlenstoffatomen oder ―(CH₂CH₂O)m₁―CH₂CH₂―
Y₁ einen Aminophenylrest der Formel einen 5-Indolinylrest der Formel einen Tetrahydrochinolinylrest der Formel einen Tetrahydrochinolinylrest der Formel oder einen Benzomorpholinorest der Formel bedeuten, wobei
m, 1 bis 3
X₄ und X₅, unabhängig voneinander, Niederalkyl, Cyano-Niederalkyl, Benzyl, Phenyl, Niederalkylphenyl oder Niederalkoxyphenyl oder
X₄ und X₅ zusammen mit dem sie verbindenden Stickstoffatom Pyrrolidino, Piperidino oder Morpholino,
X₆ Wasserstoff, Halogen, Niederalkyl oder Niederalkoxy,
Z₁ Wasserstoff, C₁-C₈₋Alkyl, C₂-C₆-Alkoxyalkyl, β-Cyanoethyl oder Benzyl
T Wasserstoff, Halogen, Niederalkyl, Niederalkoxy, C₁-C₄-Acylamino oder Phenyl,
T₁ und T₂ je Wasserstoff, Halogen, Hydroxy, Niederalkyl oder Niederalkoxy und
V₁, V₂, V₃ und V₄ je Wasserstoff, Niederalkyl, C₅-C₆-Cycloalkyl oder Benzyl oder (V₁ und V₂) oder (V₃ und V₄) je zusammen C₃-C₆-Alkylen bedeuten und worin der Ring A₁ unsubstituiert oder durch einen oder zwei Substituenten ausgewählt aus Cyano, Halogen, Niederalkyl, Phenyl und Niederalkoxy substituiert ist.

8. Bis-Chinazolinverbindungen gemäss Anspruch 7, dadurch gekennzeichnet, dass in Formel (3) Y₁ einen Rest der Formel (3a) bedeutet.

9. Bis-Chinazolinverbindungen gemäss Anspruch 8, dadurch gekennzeichnet, dass in Formel (3a) X₄ und X₅ Niederalkyl oder Benzyl und Xₑ Wasserstoff bedeuten.

10. Bis-Chinazolinverbindungen gemäss einem der Ansprüche 7 bis 9, dadurch gekennzeichnet, dass in Formel (3) Q₁ Alkylen mit 2 bis 4 Kohlenstoffatomen, insbesondere Propylen oder Ethylen bedeutet.

11. Bis-Chinazolinverbindungen gemäss einem der Ansprüche 7 bis 10, dadurch gekennzeichnet, dass in Formel (3) der Ring A₁ unsubstituiert ist.

12. Bis-Chinazolinverbindungen gemäss Anspruch 7, dadurch gekennzeichnet, dass in Formel (3) Y₁ den Rest der Formel (3d) bedeutet.

13. Bis-Chinazolinverbindungen gemäss Anspruch 1 oder 7, dadurch gekennzeichnet, dass sie der ⁼ormel entsprechen, worin
Q₂ geradkettiges oder verzweigtes Alkylen mit 2 bis 4 Kohlenstoffatomen,
X₇ und X₈ Niederalkyl oder Benzyl oder -NX₇X₈ Piperidino,
X₉ Wasserstoff, Methyl, Methoxy oder Ethoxy und
W Wasserstoff, Halogen, Methyl oder Methoxy bedeuten.

14. Bis-Chinazolinverbindungen gemäss Anspruch 13, dadurch gekennzeichnet, dass in Formel (5) Q₂ Alkylen mit 2 bis 4 Kohlenstoffatomen oder ―CH₂CH₂―O―CH₂CH₂―, X₇ und X_{B} Niederalkyl und Xg und W Wasserstoff bedeuten.

15. Bis-Chinazolinverbindungen gemäss Anspruch 1 oder 7, dadurch gekennzeichnet, dass sie der Formel entsprechen, worin
Q₂ geradkettiges oder verzweigtes Alkylen mit 2 bis 4 Kohlenstoffatomen, oder ―CH₂CH₂―O―CH₂CH₂―
Z₂ Alkyl mit 1 bis 8 Kohlenstoffatomen, β-Cyanoethyl oder Benzyl,
T₃, V₅ und V₆ je Niederalkyl,
T₄ Wasserstoff oder Methyl und
W Wasserstoff, Halogen, Methyl oder Methoxy bedeuten.

16. Bis-Chinazolinverbindungen gemäss Anspruch 15, dadurch gekennzeichnet, dass in Formel (4) Z₂ Niederalkyl, T₃, V₅ und V₆ Methyl und T₄ und W Wasserstoff bedeuten.

17. Verfahren zur Herstellung von Bis-Chinazolinverbindungen der in Anspruch 1 angegebenen Formel (1) dadurch gekennzeichnet, dass man 1 Mol einer Diolverbindung der Formel worin Q die im Anspruch 1 angegebene Bedeutung hat,
mit 2 Mol einer 4-Halogenchinazolinverbindung der Formel worin A und Y die in Anspruch 1 angegebene Bedeutung haben und Hal Halogen bedeutet, umsetzt.

18. Verwendung einer Bis-Chinazolinverbindung der in einem der Ansprüche 1 bis 16 angegebenen Formel als Farbbildner in einem druckempfindlichen oder wärmeempfindlichen Aufzeichnungsmaterial.

19. Druckempfindliches Aufzeichnungsmaterial, dadurch gekennzeichnet, dass es in seinem Farbreaktantensystem als Farbbildner mindestens eine Bis-Chinazolinverbindung gemäss einem der Ansprüche 1 bis 16 und mindestens einen festen Elektronenakzeptor enthält, wobei die Bis-Chinazolinverbindung in einem organischen Lösungsmittel gelöst und in Mikrokapseln eingekapselt ist.

20. Druckempfindliches Aufzeichnungsmaterial gemäss Anspruch 19, dadurch gekennzeichnet, dass die eingekapselte Bis-Chinazolinverbindung in Form einer Schicht auf der Rückseite eines Uebertragungsblattes und der Elektronenakzeptor in Form einer Schicht auf der Vorderseite des Empfangsblattes vorhanden ist.

21. Druckempfindliches Aufzeichnungsmaterial gemäss einem der Ansprüche 19 und 20, dadurch gekennzeichnet, dass die Bis-Chinazolinverbindung gemeinsam mit einem oder mehreren anderen Farbbildern enthalten ist.

22. Wärmeempfindliches Auzeichnungsmaterial dadurch gekennzeichnet, dass es in mindestens einer Schicht mindestens eine Bis-Chinazolinverbindung gemäss einem der Ansprüche 1 bis 16, einen festen Elektronenakzeptor und gegebenenfalls ein Bindemittel und/oder Wachs enthält.

## Claims

1. A chromogenic bisquinazoline compound of the formula in which the ring A is unsubstituted or substituted by cyano, nitro, halogen, lower alkyl, phenyl, benzyl, lower alkoxy or lower alkoxycarbonyl,
Q is an aliphatic radical which is unsubstituted or substituted by halogen atoms or interrupted by oxygen atoms and has a molecular weight of from 28 to 450, or is a cycloaliphatic or araliphatic radical having not more than 10 carbon atoms, and
Y is the radical of the formula of the formula in which
X, and X₂, each independently of one another, are hydrogen, alkyl of not more than 12 carbon atoms, unsubstituted or substituted by halogen, hydroxyl, cyano or lower alkoxy, or are cycloalkyl, phenyl, benzyl, or phenyl or benzyl, each substituted by halogen, nitro, cyano, lower alkyl, lower alkoxy or lower alkoxycarbonyl, or X, and X₂, together with the nitrogen atom which connects them, are a 5- or 6- membered heterocyclic radical,
X₃ is hydrogen, halogen, lower alkyl, lower alkoxy or lower alkoxycarbonyl, and
Z is hydrogen or alkyl of not more than 8 carbon atoms, unsubstituted or substituted by halogen, cyano or lower alkoxy, or is cycloalkyl or benzyl, and in which the ring B is unsubstituted or substituted by cyano, halogen, lower alkyl, lower alkoxy, C,-C₄-acylamino or phenyl, and the ring D is a hydrogenated 5-or 6-membered nitrogen heterocyclic ring which may have a further hetero atom as ring member and is unsubstituted or C-substituted once, or depending on the substituents, more than once, by halogen, cyano, hydroxyl, lower alkyl, lower alkoxy, C₅-C₆cycloalkyl, benzyl or C₃-Cₛalkylene.

2. A bisquinazoline compound according to claim 1, wherein Y in formula (1) is the radical of the formula (2a).

3. A bisquinazoline compound according to claim 2, wherein X, and X₂ in formula (2a) are each independently of one another lower alkyl, benzyl, phenyl, lower alkylphenyl or lower alkoxyphenyl.

4. A bisquinazoline compound according to claim 1, wherein Y in formula (1) is the radical of the formula (2b), in which Z is lower alkyl, benzyl or β-cyanoethyl.

5. A bisquinazoline compound according to either of claims 1 and 4, wherein Y in formula (1) is the radical of the formula (2b), in which the ring D is 6-membered.

6. A bisquinazoline compound according to any one of claims 1 to 5, wherein Q in formula (1) is the aliphatic or cycloaliphatic radical, in particular C₂-C₄alkylene.

7. A bisquinazoline compound according to claim 1, of the formula in which Q₁ is a straight-chain or branched alkylene radical of 2 to 8, preferably 2 to 5, carbon atoms, or is ―(CH₂CH₂O)m₁―CH₂CH₂―
Y₁ is an aminophenyl radical of the formula a 5-indolinyl radical of the formula a tetrahydroquinolinyl radical of the formula a tetrahydroquinolinyl radical of the formula or a benzomorpholino radical of the formula where
m₁ is 1 to 3,
X₄ and X₅ are, independently of one another, lower alkyl, cyano-lower alkyl, benzyl, phenyl, lower alkylphenyl or lower alkoxyphenyl, or
X₄ and X₅, together with the nitrogen atom which connects them, are pyrrolidino, piperidino or morpholino,
X₆ is hydrogen, halogen, lower alkyl or lower alkoxy,
Z₁ is hydrogen, C₁-C₈alkyl, C₂-C₆alkoxyalkyl, β-cyanoethyl or benzyl,
T is hydrogen, halogen, lower alkyl, lower alkoxy, C₁-C₄acylamino or phenyl,
T₁ and T₂ are each hydrogen, halogen, hydroxyl, lower alkyl or lower alkoxy, and
V₁, V₂, V₃ and V₄ are each hydrogen, lower alkyl, C₅-C₆cycloalkyl or benzyl, or (V₁ and V₂) or (V₃ and V₄) are each together C₃-Cₛalkylene, and
in which the ring A₁ is unsubstituted or substituted by one or two substituents selected from cyano, halogen, lower alkyl, phenyl and lower alkoxy.

8. A bisquinazoline compound according to claim 7, wherein Y₁ in formula (3) is a radical of the formula (3a).

9. A bisquinazoline compound according to claim 8, wherein in formula (3a) X₄ and X₅ are lower alkyl or benzyl and X₆ is hydrogen.

10. A bisquinazoline compound according to any one of claims 7 to 9, wherein Q₁ in formula (3) is alkylene of 2 to 4 carbon atoms, in particular propylene or ethylene.

11. A bisquinazoline compound according to any one of claims 7 to 10, wherein the ring A₁ in formula (3) is unsubstituted.

12. A bisquinazoline compound according to claim 7, wherein Y₁ in formula (3) is the radical of the formula (3d).

13. A bisquinazoline compound according to claim 1 or 7, of the formula in which
Q₂ is straight-chain or branched alkylene or 2 to 4 carbon atoms,
X₇ and X₈ are lower alkyl or benzyl, or ―NX₇X₈ is piperidino,
X₉ is hydrogen, methyl, methoxy or ethoxy, and
W is hydrogen, halogen, methyl or methoxy.

14. A bisquinazoline compound according to claim 13, wherein in formula (5) Q₂ is alkylene of 2 to 4 carbon atoms or ―CH₂CH₂―O―CH₂CH₂―, X₇ and X₈ are lower alkyl, and X₉ and W are hydrogen.

15. A bisquinazoline compound according to claim 1 or 7, of the formula in which
Q₂ is straight-chain or branched alkylene of 2 to 4 carbon atoms or ―CH₂CH₂―O―CH₂CH₂―,
Z₂ is alkyl of 1 to 8 carbon atoms, β-cyanoethyl or benzyl,
T₃, Vₛ and V₆ are each lower alkyl, T₄ is hydrogen or methyl, and
W is hydrogen, halogen, methyl or methoxy.

16. A bisquinazoline compound according to claim 15, wherein in formula (4) Z₂ is lower alkyl, T₃, V₅ and V₆ are methyl, and T₄ and W are hydrogen.

17. A process for the preparation of a bisquinazoline compound of the formula (1) given in claim 1, which comprises reacting one mole of a diol compound of the formula in which Q is as defined in claim 1,
with 2 moles of a 4-haloquinazoline compound of the formula in which A and Y are as defined in claim 1 and Hal is halogen.

18. Use of a bisquinazoline compound of the formula given in any one of claims 1 to 16 as colour former in a pressure-sensitive or heat-sensitive recording material.

₁ 19. A pressure-sensitive recording material which contains at least one bisquinazoline compound according to any one of claims 1 to 16 in its colour reactant system as colour former and at least one solid electron acceptor, the bisquinazoline compound being dissolved in an organic solvent and being encapsulated in microcapsules.

20. The pressure-sensitive recording material according to claim 19, wherein the encapsulated bisquinazoline compound is present in the form of a layer on the back of a transfer sheet and the electron acceptor is present in the form of a layer on the face of the receiving sheet.

21. The pressure-sensitive recording material according to either of claims 19 and 20, which contains the bisquinazoline compound together with one or more other colour formers.

22. A heat-sensitive recording material with contains in at least one layer at least one bisquinazoline compound according to any one of claims 1 to 16, one solid electron acceptor and, if desired, one binder and/or wax.

## Revendications

1. Dérivés bis-quinazoliniques chromogènes de formule dans laquelle le cycle A est non substitué ou substitué par un ou des groupes cyano, nitro, halogéno, alkyle inférieur, phényle, benzyle, alcoxy inférieur ou alcoxycarbonyle inférieur,
Q représente un radical aliphatique de poids moléculaire 28 à 450, éventuellement substitué par des atomes d'halogène ou interrompu par des atomes d'oxygène, ou un radical cycloaliphatique ou araliphatique contenant au maximum 10 atomes de carbone et
Y représente le groupe de formule ou de formule dans lesquelles
X, et X₂ représentent chacun, indépendamment l'un de l'autre, un hydrogène, un groupe alkyle de 12 atomes de carbone au maximum, non substitué ou substitué par un ou des groupes halogéno, hydroxy, cyano ou alcoxy inférieur, un groupe cycloalkyle, phényle, benzyle, ou un groupe phényle ou benzyle substitué par un ou des groupes halogéno, nitro, cyano, alkyle inférieur, alcoxy inférieur ou alcoxycarbonyle inférieur, ou bien X, et X₂ forment ensemble, avec l'atome d'azote auquel ils sont liés, un radical hétérocyclique à 5 ou 6 chaînons,
X₃ représente un hydrogène, un halogène, ou un groupe alkyle inférieur, alcoxy inférieur ou alcoxycarbonyle inférieur et
Z représente un hydrogène ou un groupe alkyle de 8 atomes de carbone au maximum, non substitué ou substitué par un ou des groupes halogéno, cyano ou alcoxy inférieur, un groupe cycloalkyle ou benzyle, et le cycle B est non substitué ou substitué par un ou des groupes cyano, halogéno, alkyle inférieur, alcoxy inférieur, acylamino en C,-C₄ ou phényle et le cycle D est un hétérocycle azoté hydrogéné à 5 ou 6 chaînons, qui contient le cas échéant un autre hétéroatome en tant que chaînon du cycle et est non substitué ou, selon la nature des substituants mono- ou poly-substitué sur les atomes de carbone par des halogènes, des groupes cyano, hydroxy, alkyle inférieur, alcoxy inférieur, cycloalkyle, en C₅-C₆, benzyle ou alkylène en C₃-C₆.

2. Dérivés bis-quinazoliniques selon la revendication 1, caractérisés en ce que, dans la formule (1) Y représente le groupe de formule (2a).

3. Dérivés bis-quinazoliniques selon la revendication 2, caractérisés en ce que, dans la formule (2a), X, et X₂ représentent chacun, indépendamment l'un de l'autre, un groupe alkyle inférieur, benzyle, phényle, (alkyle inférieur)-phényle ou (alcoxy inférieur)-phényle.

4. Dérivés bis-quinazoliniques selon la revendication 1, caractérisés en ce que, dans la formule (1), Y représente le groupe de formule (2b) dans laquelle Z représente un groupe alkyle inférieur, benzyle ou bêta-cyanoéthyle.

5. Dérivés bis-quinazoliniques selon l'une des revendications 1 et 4, caractérisés en ce que, dans la formule (1), Y représente le groupe de formule (2b) dans laquelle le cycle D est à 6 chaînons.

6. Dérivés bis-quinazoliniques selon l'une des revendications 1 à 5, caractérisés en ce que, dans la formule (1), Q représente un radical aliphatique ou cycloaliphatique, en particulier un radical alkylène en C₂-C₄.

7. Dérivés bis-quinazoliniques selon la revendication 1, caractérisés en ce qu'ils répondent à la formule dans laquelle Q₁ représente un groupe alkylène à chaîne droite ou ramifiée en C₂-Cₐ, de préférence en C₂-C_{S}, ou un groupe ―(CH₂CH₂O)m₁―CH₂CH₂―
Y₁ représente un groupe aminophényle de formule un groupe 5-indolinyle de formule un groupe tétrahydroquinoléinyle de formule un groupe tétrahydroquinoléinyle de formule ou un groupe benzomorpholino de formule dans lesquelles formules
m, a une valeur de 1 à 3,
X₄ et X₅ représentent chacun, indépendamment l'un de l'autre, un groupe alkyle inférieur, cyano- alkyle inférieur, benzyle, phényle (alkyle inférieur)-phényle ou (alcoxy inférieur)-phényle, ou bien
X₄ et X₅ forment ensemble, avec l'atome d'azote auquel ils sont liés, un cycle pyrrolidino, pipéridino ou morpholino,
Xₑ représente un hydrogène, un halogène, ou un groupe alkyle inférieur ou alcoxy inférieur,
Z₁ représente un hydrogène, ou un groupe alkyle en C₁-C₈, alcoxyalkyle en C₂-C₆, bêta-cyanoéthyle ou benzyle,
T représente un hydrogène, un halogène, ou un groupe alkyle inférieur, alcoxy inférieur, acylamino en C₁-C₄ ou phényle,
T₁ et T₂ représentent chacun un hydrogène, un halogène, ou un groupe hydroxy alkyle inférieur ou alcoxy inférieur et
V₁, V₂, V₃ et V₄ représentent chacun un hydrogène, ou un groupe alkyle inférieur, cycloalkyle en C_{S}-C₆ ou benzyle, ou bien (V₁ et V₂) ou (V₃ et V₄) forment ensemble, respectivement, un groupe alkylène en C₃-C₆, et
le cycle A₁ est non susbstitué ou porte un ou deux substituants choisis parmi les groupes cyano, halogéno, alkyle inférieur, phényle et alcoxy inférieur.

8. Dérivés bis-quinazoliniques selon la revendication 7, caractérisés en ce que, dans la formule (3) Y₁ représente un groupe de formule (3a).

9. Dérivés bis-quinazoliniques selon la revendication 8, caractérisés en ce que, dans la formule (3a) X₄ et X₅ représentent des groupes alkyle inférieur ou benzyle et X₆ un hydrogène.

10. Dérivés quinazoliniques selon l'une des revendications 7 à 9, caractérisés en ce que, dans la formule (3), Q₁ représente un groupe alkylène en C₂-C₄, plus particulièrement un groupe propylène ou éthylène.

11. Dérivés bis-quinazoliniques selon l'une des revendications 7 à 10, caractérisés en ce que, dans la formule (3), le cycle A₁ est non substitué.

12. Dérivés bis-quinazoliniques selon la revendication 7, caractérisés en ce que, dans la formule (3), Y₁ représente le groupe de formule (3d).

13. Dérivés bis-quinazoliniques selon la revendication 1 ou 7, caractérisés en ce qu'ils répondent à la formule dans laquelle
Q₂ représente un groupe alkylène à chaîne droite ou ramifiée en C₂-C₄,
X₇ et X₈ représentent des groupes alkyle inférieur ou benzyle, ou bien -NX₇X_{B} représente un groupe pipéridino,
X₉ représente un hydrogène, ou un groupe méthyle, méthoxy ou éthoxy et
W représente un hydrogène, un halogène, ou un groupe méthyle ou méthoxy.

14. Dérivés bis-quinazoliniques selon la revendication 13, caractérisés en ce que, dans la formule (5), Q₂ représente un groupe alkylène en C₂-C₄ ou un groupe ―CH₂CH₂―O―CH₂CH₂―, X₇ et X₈ représentent des groupes alkyle inférieur et X₉ et W représentent des atomes d'hydrogène.

15. Dérivés bis-quinazoliniques selon la revendication 1 ou 7, caractérisés en ce qu'ils répondent à la formule dans laquelle
Q₂ représente un groupe alkylène à chaîne droite ou ramifiée en C₂-C₄ ou un groupe ―CH₂CH₂―O―CH₂CH₂―,
Z₂ représente un groupe alkyle en C₁-C₈, bêta-cyanoéthyle ou benzyle,
T₃, V5 et V₆ représentent chacun un groupe alkyle inférieur,
T₄ représente un hydrogène ou un groupe méthyle et
W représente un hydrogène, un halogène, ou un groupe méthyle ou méthoxy.

16. Dérivés bis-quinazoliniques selon la revendication 15, caractérisés en ce que, dans la formule (4), Z₂ représente un groupe alkyle inférieur, T₃, V5 et V₆ représentent des groupes méthyle et T₄ et W représentent des atomes d'hydrogène.

17. Procédé de préparation des dérivés bis-quinazoliniques de formule (1) donnée dans la revendication 1, caractérisé en ce que l'on fait réagir 1 mole d'un diol de formule dans laquelle Q a les significations indiquées dans la revendication 1, avec 2 moles d'une 4- halogénoquinazoline de formule dans laquelle A et Y ont les significations indiquées dans la revendication 1 et Hal représente un halogène.

18. Utilisation d'un dérivé bis-quinazolinique de formule indiquée dans l'une des revendications 1 à 16 en tant qu'agent chromogène dans un matériau d'enregistrement sensible à la pression ou sensible à la chaleur.

19. Matériau d'enregistrement sensible à la pression, caractérisé en ce qu'il contient dans son système de réactifs pour couleur, en tant qu'agent chromogène, au moins un dérivé bis-quinazolinique selon l'une des revendications 1 à 16 et au moins un accepteur d'électrons solide, le dérivé bis-quinazolinique étant en solution dans un solvant organique et encapsulé dans des microcapsules.

20. Matériau d'enregistrement sensible à la pression selon la revendication 19, caractérisé en ce que le dérivé bis-quinazolinique encapsulé est présent sous forme d'une couche sur le verso d'une feuille de transfert et l'accepteur d'électrons est présent sous forme d'une couche sur le recto de la feuille réceptrice.

21. Matériau d'enregistrement sensible à la pression selon l'une des revendications 19 et 20, caractérisé en ce que le dérivé bis-quinazolinique est contenu conjointement avec un ou plusieurs autres agents chromogènes.

22. Matériau d'enregistrement sensible à la chaleur, caractérisé en ce qu'il contient, dans au moins une couche, au moins un dérivé bis-quinazolinique selon l'une des revendications 1 à 16, un accepteur d'électrons solide et, le cas échéant, un liant et/ou une cire.
